# FASCICULE DE BREVET EUROPEEN

(11) **EP 2 382 057 B1**
(45) Date de publication et mention de la délivrance du brevet: **22.08.2012**
(21) Numéro de dépôt: 09801507.6
(22) Date de dépôt: 08.12.2009
(51) Int. Cl.: B07C 3/02

(54) **Machine de tri postal avec un poste d'alimentation manuelle**
Postsortiermaschine mit einer Station zur manuellen Zuführung
Postal sorting machine including a manual feeding station

(30) Priorité: 23.12.2008 FR 0859047
(43) Date de publication de la demande: 02.11.2011
(73) Titulaire: Solystic, 94257 Gentilly Cedex (FR)
(72) Inventeur: AMBROISE, Stéphane, F-26600 Serves (FR); BAYON, Mathieu, F-26000 Valence (FR); CONSTANT, Bernard, F-26760 Beaumont Les Valence (FR)
(74) Mandataire: Prugneau, Philippe
(86) Numéro de dépôt international: PCT/FR2009/052440
(87) Numéro de publication internationale: WO 2010/072937

(56) Documents cités:
- WO-A-98/24719

## Description

L'invention concerne une machine de tri postal comprenant un poste d'alimentation automatique avec un dispositif de dépilage, un poste d'alimentation manuelle, et un convoyeur de tri adapté pour déplacer des envois postaux en série l'un derrière l'autre le long d'une direction de convoyage. Le poste d'alimentation automatique est prévu pour alimenter automatiquement en envois le convoyeur à partir d'une pile d'envois. Le poste d'alimentation manuel est adapté pour recevoir des envois insérés manuellement de façon individuelle et les placer dans le convoyeur.

Un tel poste d'alimentation manuelle permet d'insérer avant, pendant ou après le flux des envois dépilés automatiquement en entrée de la machine, d'autres envois dits non mécanisables ou non standards. Ces envois non standards sont des envois qui présentent par exemple des dimensions trop importantes, une épaisseur variable ou un poids trop important pour être pris en charge par un dépileur automatique. Il peut s'agir aussi de lettres entourées d'un ruban adhésif ou d'une ficelle.

On connaît du document de brevet US-5954330 une telle machine dans laquelle le convoyeur de tri déplace les envois sur chant et le poste d'alimentation manuelle se présente sous la forme d'un autre convoyeur d'envois sur chant qui converge vers le convoyeur de tri. Cette solution présente l'inconvénient d'occuper une surface au sol non négligeable et peut nécessiter la mise en place d'appareils supplémentaires pour réaliser la convergence des flux d'envois ce qui augmente le coût de la machine de tri.

Le but de l'invention est donc de proposer une machine de tri avec un poste alimentation manuelle pour des envois non mécanisables ou non standards qui ne présente pas les inconvénients ci-dessus.

A cet effet, l'invention a pour objet une machine de tri postal comprenant un poste d'alimentation automatique avec un dispositif de dépilage, un poste d'alimentation manuelle, et un convoyeur de tri adapté pour déplacer des envois postaux en série l'un derrière l'autre le long d'une direction de convoyage, le poste d'alimentation automatique étant prévu pour alimenter automatiquement en envois le convoyeur à partir d'une pile d'envois, le poste d'alimentation manuel étant adapté pour recevoir des envois insérés de façon individuelle et les placer dans le convoyeur, caractérisée en ce que le poste d'alimentation manuelle comprend un capot de protection formant une sorte de tunnel au dessus du convoyeur, une fente d'insertion dans le capot de protection à travers laquelle un envoi peut être inséré dans le tunnel, cette fente étant alignée verticalement avec un espace de réception et de prise en charge d'un envoi dans le convoyeur qui a la forme d'un entonnoir.

On comprend donc que l'idée à la base de l'invention est de créer une fente d'insertion d'envois dans le capot de protection qui est analogue à une fente de boîte à lettres avec des dimensions adaptées pour recevoir un envoi non mécanisable inséré dans la fente selon une position sur chant sur la largeur. Cette fente d'insertion peut être également conçue pour guider verticalement l'envoi inséré de telle sorte qu'il conserve cette position jusqu'à ce qu'il atteigne l'espace de réception. Pour cela, on peut prévoir que les bords de la fente d'insertion définissent une sorte de canal vertical. Par exemple, ce canal peut être formé par un pliage en bord tombé de la tôle constituant le capot sur la périphérie de la fente.

Selon un mode de réalisation de l'invention, cet espace en forme d'entonnoir a un fond défini par une sole horizontale sur laquelle vient tomber sur chant l'envoi inséré dans la fente et des côtés définis par deux surfaces de convoyage qui sont orientées l'une par rapport à l'autre pour converger selon la direction de convoyage.

Les surfaces de convoyage de cet espace de réception et de prise en charge formant une sorte d'entonnoir (pyramide inversée) peuvent être deux bandes opposées montées sur des poulies, une des deux bandes étant engagée dans la zone de convergence avec l'autre bande sur une poulie à axe mobile par rapport à la sole et inclinée par rapport à la verticale de telle façon que ces deux bandes puissent pincer des envois d'épaisseurs différentes ou des envois présentant une variation d'épaisseur. A titre d'exemple, l'inclinaison de l'axe mobile de cette poulie peut être de l'ordre de 20 degrés tandis que la sole de réception peut s'étendre sur une longueur d'environ 400 mm, la forme en V définie sur la sole par ces deux bandes pouvant présenter un angle d'environ 30 degrés. Cet espace de réception et de prise en charge d'envois insérés manuellement peut être intercalé entre le dispositif de dépilage et un système d'acquisition d'images servant à la lecture d'adresses postales et donc sa présence n'augmente pas l'emprise au sol de la machine de tri. On comprendra qu'il peut faire partie intégrante en pratique du convoyeur sur chant du dépileur. Ce poste d'alimentation manuelle peut avantageusement faire partie d'un poste de basculement (ou d'inclinaison) d'envois grand format si la machine de tri est adaptée plus spécialement à cette catégorie d'envois. On sait que pour cette catégorie d'envois, il peut être nécessaire de les faire basculer avant leur passage dans le système de formation d'images d'une position sur chant verticale vers une position inclinée par rapport à la verticale ou une position à plat pour éviter qu'ils s'affaissent sur eux-mêmes.

L'invention sera encore mieux comprise à la lecture de la description qui suit en relation avec les dessins. Cette description n'est donnée qu'à titre d'exemple indicatif et nullement limitatif de l'invention.
La figure 1 illustre schématiquement une vue en perspective partielle d'une machine de tri postal selon l'invention.
La figure 2 illustre une vue de dessus du dispositif de dépilage.
La figure 3 illustre une vue de dessus de la zone d'insertion manuelle.

Sur la figure 1, on montre une machine de tri 1 selon l'invention équipée classiquement d'une entrée d'alimentation avec un dispositif de dépilage 2 qui alimente un convoyeur de tri 3 dans lequel les envois dépilés sont déplacés en série l'un derrière l'autre. Ce convoyeur 3 a une partie de convoyeur qui est ici intercalée entre le dépileur proprement dit 2 et un système d'acquisition d'images 4 pour la lecture automatique d'adresses postales à la surface des envois en vue de diriger les envois vers des sorties de tri. Sur la figure 1, en aval du système 4, on a représenté un carrousel 5 à godets 6 qui sert à diriger des envois grand format vers des sorties de tri 7.

Sur la figure 2, on montre plus en détail l'entrée de la machine de tri 1 et notamment le poste d'alimentation automatique 8 avec le dépileur 2 et le poste d'alimentation manuelle 9 qui fait partie intégrante du dispositif de dépilage 2.

Le poste d'alimentation automatique 8 comprend classiquement un tapis de transport 20 qui se déplace avec une palette 21 le long d'une paroi de taquage 22 pour amener une pile d'envois P vers une face de dépilage 23 verticale perpendiculaire à la direction de déplacement de la pile d'envois. On a représenté également des bandes perforées 24 qui en coopération avec des buses d'aspiration viennent séparer le premier envoi de la pile et le diriger selon la direction d'alimentation indiquée par la flèche 31.

Le poste d'alimentation manuelle 9 comprend un capot 25 formant une sorte de tunnel au-dessus du convoyeur situé en aval de la face de dépilage 23 et dans lequel les envois en série sont déplacés selon une certaine direction de convoyage (qui correspond ici à la direction de la flèche 31). On a représenté sur le dessus du capot 25 une fente allongée 26 s'étendant le long de la direction de convoyage 31 servant à l'insertion manuelle d'envois non mécanisables. Cette fente est alignée verticalement avec un espace de réception dans le convoyeur pour qu'un envoi qui est inséré sur chant dans la fente puisse tomber par gravité directement dans l'espace de réception afin d'être transporté selon la direction de convoyage en série avec un flux d'envois provenant du poste de dépilage automatique 8.

L'opérateur indiqué par la référence OP placé comme montré sur la figure 2 est donc au plus prêt des postes d'alimentation automatique et manuel de sorte qu'il peut passer de l'un à l'autre tout en minimisant ces déplacements.

Sur la figure 3, on a représenté en détail l'espace de réception et de prise en charge d'un envoi provenant de la fente d'insertion 26. Cet espace est situé ici en aval de deux roues motorisées 30 opposées dites roues basse pression qui sont disposées à la sortie de la face de dépilage 23 du poste de dépilage automatique 8. Ces deux roues 30 viennent donc pincer chaque envoi qui est dépilé pour le déplacer selon la direction de convoyage indiquée par la flèche 31. P1 désigne un envoi postal sur chant en position verticale provenant du dépileur qui arrive au point de pincement entre les deux roues motorisées 30.

Sur la figure 3, cet espace de réception du poste d'alimentation manuelle selon l'invention est indiqué par la référence 34 et fait partie intégrante du convoyeur sur chant du dépileur. Dans cette zone, un envoi P2 qui provient de la fente 26 (indiquée en traits interrompus) située à l'aplomb de l'espace de réception 34 est pris en charge sur chant en position verticale. En sortie de cet espace 34, l'envoi P3 est déplacé par le convoyeur sur chant mais selon une position inclinée. On comprend donc que cet espace 34 peut faire partie d'un poste de basculement d'envois.

Selon l'invention, cet espace 34 de réception et de prise en charge du poste d'alimentation manuelle a une forme en entonnoir.

En particulier, le fond de l'entonnoir est défini par une sole horizontale (non représentée) sur laquelle vient tomber sur chant l'envoi inséré dans la fente 26. Les côtés de l'entonnoir sont définis par deux surfaces de convoyage du convoyeur qui sont orientées l'une par rapport à l'autre pour converger l'une vers l'autre dans le plan horizontal en sortie de cet espace comme visible sur la figure 3. Ces deux surfaces peuvent également être inclinées l'une par rapport à l'autre pour converger l'une vers l'autre selon la direction verticale.

Sur la figure 3, les deux surfaces de convoyage sont représentées par deux bandes opposées 32 (ou courroies) et 33 engagées sur des poulies ou galets tels que 35. La première bande 32 s'étend ici parallèlement à la direction 31 de convoyage alors que la seconde bande 33 est orientée avec un angle par rapport à cette direction 31 pour définir un second point de pincement des envois qui se situe du côté aval de l'espace 34 de réception des envois insérés manuellement.

En plus, dans l'exemple de la figure 3, la poulie 35 disposée au point de pincement des bandes 32 et 33 et sur laquelle est engagée la bande 33, est une poulie à axe mobile dans le plan de la sole horizontale et cet axe est en plus monté de façon inclinée par rapport à cette sole ce qui confère à la bande 33 une orientation inclinée selon la direction verticale pour définir la forme en entonnoir de l'espace 34. L'angle d'inclinaison de l'axe de la poulie 35 peut être par exemple d'environ 20 degrés.

On a représenté par 36 un guide rigide qui rabat le haut des envois vers la bande 32 quand ils arrivent dans l'espace 34.

Bien sûr on peut également prévoir que la bande 32 soit orientée de façon inclinée en symétrie avec la bande 33 sans sortir du cadre de l'invention.

Comme la poulie 35 est mobile dans le plan de la sole du convoyeur, elle peut s'effacer pour prendre en charge des envois de différentes épaisseurs (un envoi standard envoyé par le dépileur 2 suivi d'un envoi non mécanisable introduit dans la fente 26) ou des envois d'épaisseur variable.

Alternativement à ce qui vient d'être décrit, le flux des envois postaux non mécanisables provenant de la fente d'insertion peut être séparé du flux des envois provenant du poste d'alimentation automatique. Dans ce cas, les envois provenant du poste d'alimentation automatique sont tous traités avant ou après l'insertion manuelle des envois non mécanisables. De préférence, chaque sortie de tri est alors équipée de deux casiers pour recevoir les envois du carrousel à godets. En fin de passe de tri, les envois dirigés vers une sortie de tri sont reçus dans l'un ou l'autre des casiers selon qu'ils proviennent du poste d'alimentation automatique ou de la fente d'insertion manuelle ce qui facilite le mélange subséquent des envois pour former la tournée du facteur.

## Revendications

1. Une machine de tri postal (1) comprenant un poste d'alimentation automatique (8) avec un dispositif de dépilage (2), un poste d'alimentation manuelle (9) et un convoyeur de tri (3) adapté pour déplacer des envois postaux en série l'un derrière l'autre le long d'une direction de convoyage (31), le poste d'alimentation automatique (8) étant prévu pour alimenter automatiquement en envois le convoyeur (3) à partir d'une pile d'envois, le poste d'alimentation manuel (9) étant adapté pour recevoir des envois insérés de façon individuelle et les placer dans le convoyeur, **caractérisée en ce que** le poste d'alimentation manuel (9) comprend un capot de protection (25) formant une sorte de tunnel au-dessus du convoyeur et une fente (26) d'insertion dans le capot de protection à travers laquelle un envoi peut être inséré dans le tunnel, cette fente étant alignée verticalement avec un espace (34) de réception et de prise en charge d'un envoi dans le convoyeur qui a la forme d'un entonnoir.

2. Une machine de tri selon la revendication 1, dans laquelle ledit espace en forme d'entonnoir a un fond défini par une sole horizontale sur laquelle vient tomber sur chant l'envoi inséré dans la fente et des côtés définis par deux surfaces de convoyage qui sont orientées l'une par rapport à l'autre pour converger selon la direction de convoyage.

3. Machine de tri selon la revendication 2, dans laquelle les surfaces de convoyage de cet espace de réception et de prise en charge formant une sorte d'entonnoir sont deux bandes (32,33) opposées montées sur des poulies, une des deux bandes étant engagée dans la zone de convergence avec l'autre bande sur une poulie à axe mobile par rapport à la sole et inclinée par rapport à la verticale.

4. Machine de tri selon l'une quelconque des revendications 1 à 3, dans laquelle le poste d'alimentation manuelle (9) est intercalé entre le dispositif de dépilage (8) et un système d'acquisition d'images (4) servant à la lecture d'adresses postales.

5. Machine de tri selon l'une des revendications 1 à 4, dans laquelle le dit poste d'alimentation manuelle (9) fait partie d'un poste de basculement d'envois entre une position sur chant verticale et une position inclinée par rapport à la verticale.

## Claims

1. A postal sorting machine (1) comprising an automatic feed station (8) with an unstacker device (2), a manual feed station (9), and a sorting conveyor (3) adapted to move mailpieces in series one behind another in a conveying direction (31), the automatic feed station (8) being designed to feed the conveyor (3) automatically with mailpieces from a stack of mailpieces, the manual feed station (9) being adapted to receive mailpieces inserted individually and to place them in the conveyor, said postal sorting machine being **characterized in that** the manual feed station (9) comprises a protective cover (25) forming a sort of tunnel over the conveyor, and an insertion slot (26) provided in the protective cover and through which a mailpiece can be inserted into the tunnel, said slot being in vertical alignment with a mailpiece receiving and handling space (34) for receiving and handling a mailpiece in the conveyor, which space is funnel-shaped.

2. A sorting machine according to claim 1, wherein said funnel-shaped space has a bottom defined by a horizontal bed onto which the mailpiece inserted into the slot falls on edge, and sides defined by two conveying surfaces that extend relative to each other so as to converge in the conveying direction.

3. A sorting machine according to claim 2, wherein the conveying surfaces of said mailpiece receiving and handling space that forms a sort of funnel are constituted by two opposite belts (32, 33) mounted on pulleys, one of the two belts being engaged, in the zone of convergence with the other belt, over a pulley having an axle that is mounted to move relative to the bed and that is inclined relative to the vertical.

4. A sorting machine according to any one of claims 1 to 3, wherein the manual feed station (9) is interposed between the unstacker device (8) and an image acquisition device (4) serving to read postal addresses.

5. A sorting machine according to any one of claims 1 to 4, wherein said manual feed station (9) is part of a mailpiece-tilting station for tilting each mailpiece from an on-edge vertical position to an inclined position in which it is inclined relative to the vertical.

## Patentansprüche

1. Postsortiermaschine (1), umfassend eine automatische Versorgungsstation (8) mit einer Abstapelvorrichtung (2), eine manuelle Versorgungsstation (9) und einen Sortierförderer (3), der ausgebildet ist, seriell eine hinter der anderen angeordnete postalische Sendungen entlang einer Förderrichtung (31) zu verlagern, wobei die automatische Versorgungsstation (8) vorgesehen ist, um den Förderer (3) ausgehend von einem Sendungsstapel automatisch mit Sendungen zu versorgen, wobei die manuelle Versorgungsstation (9) ausgebildet ist, um auf individuelle Weise eingeführte Sendungen aufzunehmen und diese in den Förderer zu platzieren, **dadurch gekennzeichnet, dass** die manuelle Versorgungsstation (9) eine Schutzabdeckung (25), die eine Art Tunnel oberhalb des Förderers bildet, und einen Einführschlitz (26) in der Schutzabdeckung, durch welchen eine Sendung in den Tunnel eingeführt werden kann, aufweist, wobei dieser Schlitz vertikal mit einem Raum (34) für die Aufnahme und die Übernahme einer Sendung in dem Förderer, der die Gestalt eines Trichters aufweist, ausgefluchtet ist.

2. Sortiermaschine nach Anspruch 1, bei der der Raum in Trichtergestalt einen durch einen horizontale Boden definierten Grund, auf den die in den Schlitz eingeführte Sendung auf der Kante auftrifft, und durch zwei Förderflächen definierte Flächen, die eine in Bezug auf die andere orientiert sind, um gemäß der Förderrichtung zu konvergieren, aufweist.

3. Sortiermaschine nach Anspruch 2, bei der die Förderflächen dieses eine Art Trichter bildenden Raums zur Aufnahme und Übernahme zwei gegenüberliegende, auf Rollen angeordnete Bänder (32, 33) sind, wobei eines der beiden Bänder, in der Konvergenzzone mit dem anderen Band, auf einer Rolle mit in Bezug auf den Boden beweglicher und zur Vertikalen geneigter Achse eingesetzt ist.

4. Sortiermaschine nach einem der Ansprüche 1 bis 3, bei der die manuelle Versorungsstation (9) zwischen der Abstapelvorrichtung (8) und einem Bilderfassungssystem (4) zum Lesen der postalischen Adressen angeordnet ist.

5. Sortiermaschine nach einem der Ansprüche 1 bis 4, bei der die manuelle Versorgungsstation (9) Teil einer Schwenkstation für Sendungen zwischen einer vertikalen Position auf Kante und einer in Bezug auf die Vertikale geneigten Position ist.
